# EUROPÄISCHE PATENTSCHRIFT

(11) **EP 2 217 127 B1**
(45) Veröffentlichungstag und Bekanntmachung des Hinweises auf die Patenterteilung: **11.12.2013**
(21) Anmeldenummer: 08855492.8
(22) Anmeldetag: 27.10.2008
(51) Int. Cl.: A47L 15/42

(54) **HAUSHALTSTANDGERÄT MIT AUSGLEICHSGEWICHT**
FLOOR-MOUNTED HOUSEHOLD APPLIANCE WITH BALANCE WEIGHT
APPAREIL MÉNAGER SUR PIEDS ÉQUIPÉ D'UN CONTREPOIDS

(30) Priorität: 26.11.2007 DE 102007056706
(43) Veröffentlichungstag der Anmeldung: 18.08.2010
(73) Patentinhaber: BSH Bosch und Siemens Hausgeräte GmbH, 81739 München (DE)
(72) Erfinder: JERG, Helmut, 89537 Giengen (DE); ROSENBAUER, Michael, 86756 Reimlingen (DE); SCHESSL, Bernd, 89407 Dillingen (DE); STICKEL, Ernst, 89537 Giengen (DE); STICKEL, Martin, 89537 Giengen/Brenz (DE)
(86) Internationale Anmeldenummer: PCT/EP2008/064540
(87) Internationale Veröffentlichungsnummer: WO 2009/068382

(56) Entgegenhaltungen:
- CN-A- 1 552 278
- DE-A1- 4 446 961
- DE-B3- 10 240 364
- DE-U1- 29 704 969
- FR-A- 2 465 460
- US-A- 5 741 054

## Beschreibung

Die Erfindung betrifft ein Haushaltstandgerät nach dem Oberbegriff des Anspruchs 1. Siehe CN-A-1 552 278.

Haushaltstandgeräte, wie z.B. Geschirrspül- oder Waschmaschinen, Wäschetrockner oder auch Kühlschränke, weisen einen Aufnahmeraum auf, der im Fall einer Geschirrspülmaschinen als Spülbehälter zum Spülen von Spülgut, im Fall einer Waschmaschinen als Laugenbehälter zum Waschen von Wäsche, im Fall eines Wäschetrockners als Kammer zum Trocknen von Wäsche und im Fall eines Kühlschranks als Kühlkammer ausgebildet sein können.

Typischer Weise ist der Behandlungsbehälter von einem Gerätegehäuse umgeben, das eine rückseitige Gehäusewand und zwei seitliche Gehäusewände umfasst. Nicht für den Unterbau vorgesehene, das heißt frei aufstellbare Haushaltstandgeräte sind zusätzlich mit einer oberen Gehäusewand versehen, die beispielsweise bei Geschirrspülern als Arbeitsplatte gestaltet ist. Beispielsweise über eine nach vorne abklappbare Fronttüre kann der Behandlungsbehälter geöffnet und verschlossen werden, so dass auf den vom Behandlungsbehälter umgebenen Behandlungsraum zugegriffen werden kann. Weiterhin ist der Behandlungsbehälter gewöhnlich mit ausziehbaren Einschüben zur Beladung mit Behandlungsgut versehen.

Bei einem Herausziehen eines solchen Einschubs zur Beladung mit Behandlungsgut aus dem Behandlungsbehälter wird der Schwerpunkt des Haushaltstandgeräts verschoben. Dies gilt insbesondere für Geschirrspülmaschinen mit ausziehbaren Einschüben zum Einräumen des Spülguts, welche bei Beladung mit Spülgut den Schwerpunkt so weit nach vorne verschieben können, dass die Gefahr eines nach vorne Kippens der Geschirrspülmaschine besteht.

Werden Haushaltstandgeräte mit ausziehbaren Einschüben zur Beladung mit Behandlungsgut als Unterbaugeräte unter eine Arbeitsplatte einer Küchenzeile verbaut, so treten im Regelfall keine Probleme mit der Standsicherheit auf. Werden diese Haushaltstandgeräte jedoch frei aufgestellt, sind zur Erhöhung der Standsicherheit spezielle Vorkehrungen zu treffen.

Um bei Haushaltstandgeräten mit ausgezogenen Einschüben ein Kippen zu vermeiden, ist es bekannt, spezielle Ausgleichsgewichte einzubauen, beispielsweise massive Beton-oder Graugussteile (siehe zum Beispiel DE 32 22 479 A1). Bei der Geschirrspülmaschine der US 5, 741, 054 sind im Basisteil unterhalb des Spülbehälters rückwandseitig Kammern zur Aufnahme von Zementblöcken vorgesehen. Gemäß z.B. der DE 297 04 969 U1 kann auch ein mit kleinformatigem Schüttgut befüllbarer Hohlkörper im Inneren einer Geschirrspülmaschine zur Erhöhung deren Standsicherheit vorgesehen sein.

In der industriellen Serienfertigung ist es erforderlich, die fertig montierten Haushaltstandgeräte für Lager- und Versandzwecke zu transportieren, wozu üblicherweise so genannte Klammerstapler eingesetzt werden. Hierbei handelt es sich um Stapelfahrzeuge, die mit zangenartigen Greifern die Haushaltstandgeräte an den seitlichen Gehäusewänden klammernd greifen. Da die seitlichen Gehäusewände gewöhnlich eine relativ geringe Stärke haben, besteht die Möglichkeit, dass sie durch den Klammergriff eingedellt werden. Zur Vermeidung von plastischen Verformungen der seitlichen Gehäusewände müssen somit spezielle Vorkehrungen getroffen werden.

Beispielsweise sind aus der DE 44 46 961 C2 für diesen Zweck flächige Kraftaufnehmer bekannt, die der Aufnahme und Verteilung der beim Klammergriff an den seitlichen Gehäusewänden auftretenden mechanischen Kräfte dienen. Die flächigen Kraftaufnehmer sind jeweils an den Ecken des Behandlungsbehälters zwischen einem Gehäuserahmen und der Gehäuseabdeckung oder zwischen dem Behandlungsbehälter und dem Gehäuserahmen platziert. Sie verteilen die beim Klammergriff auftretenden Kräfte auf eine größere Angriffsfläche, leiten diese in den Gehäuserahmen ein, und vermeiden so eine plastische Verformung der Gehäusewände.

Bislang sind in derartigen Haushaltstandgeräten jeweils separate Einrichtungen zum Verhindern eine Beschädigung des Gerätegehäuses beim Transport durch Klammerstapler und zur Erhöhung der Standsicherheit vorgesehen, was mit relativ hohen Material- und Fertigungskosten einher geht und entsprechenden Bauraum beansprucht.

Demnach besteht Bedarf für ein Haushaltstandgerät mit einem Behandlungsbehälter mit ausziehbaren Einschüben, das durch einen Klammerstapler schädigungsfrei transportiert werden kann und bei freier Aufstellung auch bei einer Schwerpunktsverlagerung durch Ausziehen der insbesondere beladenen Einschübe standsicher ist, jedoch im Vergleich zu herkömmlichen Haushaltstandgeräten mit diesen Eigenschaften mit weniger Bauteilen gefertigt werden kann, so dass Material- und Fertigungskosten eingespart werden können.

Diese Aufgabe wird nach dem Vorschlag der Erfindung durch ein Haushaltstandgerät mit den Merkmalen von Patentanspruch 1 gelöst. Vorteilhafte Ausgestaltungen der Erfindung sind durch die Merkmale der Unteransprüche angegeben.

Die in der Beschreibung der Erfindung gemachten Lageangaben, wie vorne, hinten, oben, unten, horizontal und vertikal, beziehen sich auf eine auf eine horizontale Fläche gestelltes Haushaltstandgerät und dienen lediglich einer einfacheren Darstellung der Erfindung, ohne dass die Erfindung hierauf eingeschränkt ist.

Das erfindungsgemäße Haushaltstandgerät weist ein Ausgleichsgewicht auf, das durch sein Gewicht ein Kippen des Haushaltstandgeräts verhindert. Dabei kann das Haushaltstandgerät wie z.B. im Fall einer Geschirrspülmaschine einen Einschub zur Aufnahme von Spülgut aufweisen, der zum Be- und Entladen aus dem Behandlungsbehälter herausgezogen werden kann und dadurch eine Schwerpunktsverlagerung verursacht. Das Ausgleichsgewicht weist zu diesem Zweck ein im Vergleich zum Gesamtgewicht des Haushaltstandgeräts geeignetes Gewicht auf, und kann beispielsweise ein Gewicht haben, das wenigstens 10% oder wenigstens 20% des Gesamtgewichts des Haushaltstandgeräts beträgt.

Das Ausgleichsgewicht ist monolithisch (einteilig) und starr ausgebildet. Es zeichnet sich in wesentlicher Weise dadurch aus, dass es mit zwei einander gegenüberliegenden Flächen zur Kraftaufnahme bei einem klammernden Greifen des Haushaltstandgeräts versehen ist. Insbesondere umfasst das Ausgleichsgewicht zu diesem Zweck einen die eine Flächen bereitstellenden ersten Abschnitt, der zwischen dem Behandlungsbehälter und einer ersten Gehäusewand, insbesondere seitlichen Gehäusewand, des Gerätegehäuses angeordnet ist, einen die zweite Fläche bereitstellenden zweiten Abschnitt, der zwischen dem Behandlungsbehälter und einer der ersten Gehäusewand gegenüberliegenden zweiten Gehäusewand, insbesondere seitlichen Gehäusewand, des Gerätegehäuses angeordnet ist, sowie einen dritten Abschnitt, durch den der erste Abschnitt und der zweite Abschnitt starr miteinander verbunden sind.

Vorteilhaft liegen die Gehäusewände des Gerätegehäuses dem ersten Abschnitt bzw. dem zweiten Abschnitt an. Alternativ können sie durch elastische Verformung zur Anlage gegen diese beiden Abschnitte gebracht werden.

Das Ausgleichsgewicht, welches für eine Gewichtsausgleich bei ausgezogenem Einschub dient, kann somit in vorteilhafter Weise auch als Kraftaufnehmer zur Aufnahme von mechanischen Kräften beim insbesondere seitlichen Klammergriff durch einen an den Gehäusewänden angreifenden Greifer eines Klammerstaplers dienen. Da das Ausgleichsgewicht sowohl die Funktion als Ausgleichsgewicht als auch die Funktion eines Kraftaufnehmers erfüllt, kann auf einen separaten Kraftaufnehmer zum Aufnehmen von mechanischen Kräften beim Klammergriff verzichtet werden, so dass gegenüber herkömmlichen gattungsgemäßen Haushaltstandgeräten Material- und Fertigungskosten eingespart werden können. Zudem muss kein zusätzlicher Bauraum für einen separaten Kraftaufnehmer bereitgehalten werden.

Bei einer vorteilhaften Ausgestaltung des erfindungsgemäßen Haushaltstandgeräts ist der dritte Abschnitt des Ausgleichsgewichts zwischen dem Behandlungsbehälter unterhalb einer oberen Gehäusewand, beispielsweise eine Arbeitsplatte bei einer frei aufgestellten Geschirrspülmaschine, angeordnet. Insbesondere in diesem Fall ist es besonders vorteilhaft, wenn das Ausgleichsgewicht benachbart zur Rückwand bzw. im Bereich der Rückwand des Gerätegehäuses angeordnet ist, da hierdurch eine besonders hohe Gewicht ausgleichende Wirkung erzielt werden kann.

Bei einer weiteren vorteilhaften Ausgestaltung der Erfindung weist das Ausgleichsgewicht einen zwischen der rückseitigen Gehäusewand und dem Behandlungsbehälter angeordneten vierten Abschnitt auf, der über den dritten Abschnitt mit dem ersten Abschnitt und dem zweiten Abschnitt starr verbunden ist. Hierdurch kann durch Nutzung von ansonsten gegebenenfalls freiem rückwärtigem Bauraum eine noch bessere Gewicht ausgleichende Wirkung des Ausgleichsgewichts erreicht werden. Zudem ist es in dieser Hinsicht von Vorteil, wenn an dem vierten Abschnitt eine Schürze angeformt ist.

Das Ausgleichsgewicht kann beispielsweise als massives Gussteil, insbesondere als Betongussteil oder Graugussteil, hergestellt sein. Erfindungsgemäß ist es bevorzugt, wenn das Ausgleichsgewicht in Form eines mit (kleinformatigem) Schüttgut, beispielsweise Sand, Splitt, Glas, Metallschrott, über eine entsprechende Öffnung befüllbaren, beispielsweise aus Kunststoff bestehenden Hohlkörpers ausgebildet ist. Eine Kraftaufnahme und Kraftverteilung beim insbesondere seitlichen Klammergriff erfolgt in diesem Fall über den im Hohlraum vorhandenen Füllstoff.

Bei einer weiteren vorteilhaften Ausgestaltung des erfindungsgemäßen Haushaltstandgeräts hat das Ausgleichsgewicht eine Passform zur äußeren Form des Behandlungsbehälters. Besonders vorteilhaft liegt das Ausgleichsgewicht in diesem Fall wenigstens mit seinem dritten Abschnitt dem Behandlungsbehälter flächig an, so dass durch die hohe Dichte und große Masse das Ausgleichsgewichts in vorteilhafter Weise eine Geräuschdämmung (Reduzierung von Körperschall) des Haushaltgeräts erreicht werden kann. Vorteilhaft liegen zu diesem Zweck auch der erste, zweite und vierte Abschnitt dem Behandlungsbehälter flächig an. Auf separate Vorkehrungen zur Reduzierung von Körperschall kann dann verzichtet werden.

Die Erfindung erstreckt sich weiterhin auf ein wie oben beschriebenes Ausgleichsgewicht eines erfindungsgemäßen Haushaltstandgeräts.

Die Erfindung wird nun anhand eines Ausführungsbeispiels näher erläutert, wobei Bezug auf die beigefügten Zeichnungen genommen wird. Es zeigen:
Fig. 1 eine schematische perspektivische Ansicht einer beispielhaften Ausführungsform des erfindungsgemäßen Ausgleichsgewichts;
Fig. 2 eine schematische perspektivische Ansicht einer beispielhaften Ausführungsform des erfindungsgemäßen Haushaltstandgeräts mit dem Ausgleichsgewicht von Fig. 1;
Fig. 3 eine schematische perspektivische Seitenansicht des Haushaltstandgeräts von Fig. 2.

In Fig. 1 ist ein Ausführungsbeispiel des erfindungsgemäßen Ausgleichsgewichts 1 gezeigt, das in ein in den Figuren 2 und 3 lediglich teilweise dargestelltes Haushaltstandgerät, hier beispielsweise eine Haushalts-Geschirrspülmaschine 13, eingebaut werden kann.

Das einteilige starre Ausgleichsgewicht 1 kann gedanklich in mehrere, über gekrümmte Verbindungsabschnitte miteinander verbundene, quaderförmige Flächenabschnitte unterteilt werden. Die quaderförmigen Flächenabschnitte sind ein erster Schenkelabschnitt 2, ein zweiter Schenkelabschnitt 3, ein dritter Schenkelabschnitt 4 und ein Brückenabschnitt 5. In Einbaulage erstrecken sich der erste Schenkelabschnitt 2, der zweite Schenkelabschnitt 3 und der dritte Schenkelabschnitt 4 jeweils in vertikaler Richtung, während sich der Brückenabschnitt 5 in horizontaler Richtung erstreckt. Der erste Schenkelabschnitt 2 geht über einen ersten Verbindungsabschnitt 6 in den Brückenabschnitt 5 und über einen zweiten Verbindungsabschnitt 7 in den dritten Schenkelabschnitt 4 über. Der zweite Schenkelabschnitt 3 geht über einen dritten Verbindungsabschnitt 8 in den Brückenabschnitt 5 und über einen vierten Verbindungsabschnitt 9 in den dritten Schenkelabschnitt 4 über. Gleichermaßen geht der dritte Schenkelabschnitt 4 über den vierten Verbindungsabschnitt 9 in den zweiten Schenkelabschnitt 3, über den zweiten Verbindungsabschnitt 7 in den ersten Schenkelabschnitt 2 und über einen fünften Verbindungsabschnitt 10 in den Brückenabschnitt 5 über. Am dritten Schenkelabschnitt 4 ist eine in Einbaulage sich vertikal nach unten erstreckende, quaderförmige Schürze 12 angeformt.

Der kastenförmige Spülbehälter 14 der Geschirrspülmaschine 13 ist aus Blech oder Kunststoff gefertigt. Er umfasst eine erste vertikale Seitenwand 15, eine zweite vertikale Seitenwand 16, eine vertikale Rückwand 19, eine horizontale Deckwand 17 und eine horizontale Bodenwand 18, die gemeinsam einen Innenraum 20 zur Aufnahme von Spülgut umgeben, der über eine Öffnung 26 zugänglich ist. Über einen Sockel 21 steht der Spülbehälter 14 auf dem Boden. Nicht dargestellt in den Figuren ist eine nach vorne abklappbare Fronttüre zum Öffnen und Verschließen der Öffnung 26 des Spülbehälters 14, die beispielsweise am Spülbehälter 14 angelenkt ist.

Weiterhin nicht dargestellt in den Figuren ist ein den Spülbehälter 14 umgebendes Gerätegehäuse mit zwei seitlichen Gehäusewänden, die gegenüberliegend und benachbart zu den beiden Seitenwänden 15, 16 angeordnet sind, einer rückseitigen Gehäusewand, die gegenüberliegend und benachbart zur Rückwand 19 angeordnet ist, sowie einer beispielsweise in Form einer Arbeitsplatte ausgebildeten oberen Gehäusewand, die gegenüberliegend und benachbart zur Deckwand 17 angeordnet ist.

In den Figuren 2 und 3 ist das Ausgleichsgewicht 1 in Einbaustellung zwischen dem Spülbehälter 14 und dem (nicht gezeigten) Gerätegehäuse dargestellt. Das Ausgleichsgewicht 1 weist als Formteil eine Passform für die kastige äußere Form des Spülbehälters 14 der Geschirrspülmaschine 13 auf und wird im hinteren Bereich des Spülbehälters 14 mit seinem Brückenabschnitt 5 auf die Deckwand 17 des Spülbehälters 14 aufgesetzt, wobei der Spülbehälter 14 den vom Ausgleichsgewicht 1 geformten Hohlraum 11 im Wesentlichen ausfüllt. Das Ausgleichsgewicht 1 liegt dem Spülbehälter 14 flächig an.

In Einbaustellung grenzt der Brückenabschnitt 5 unmittelbar an eine obere Hinterkante 23, an der die Deckwand 17 in die Rückwand 19 des Spülbehälters 14 übergeht, an. Hierbei kommt eine erste obere Längskante 24 des Spülbehälters 14, an der die erste Seitenwand 15 in die Deckwand 17 übergeht, benachbart zum ersten Verbindungsabschnitt 6 zu liegen, so dass der erste Schenkelabschnitt 2 benachbart und gegenüberliegend zur ersten Seitenwand 15 des Spülbehälters 14 angeordnet ist. In entsprechender Weise kommt eine zweite obere Längskante 25 des Spülbehälters 14, an der die zweite Seitenwand 16 in die Deckwand 17 übergeht, benachbart zum dritten Verbindungsabschnitt 8 zu liegen, so dass der zweite Schenkelabschnitt 3 benachbart und gegenüberliegend zur zweiten Seitenwand 16 des Spülbehälters 14 angeordnet ist. Gleichermaßen kommt eine obere Hinterkante 23 des Spülbehälters 14 benachbart zum fünften Verbindungsabschnitt 10 zu liegen, so dass der dritte Schenkelabschnitt 4 benachbart und gegenüberliegend zur Rückwand 19 des Spülbehälters 14 angeordnet ist. Die am dritten Schenkelabschnitt 4 angeformte Schürze 12 erstreckt sich in vertikaler Richtung in den Bauraum zwischen der rückseitigen Gehäusewand und der Rückwand 19 des Spülbehälters 14.

Das Ausgleichsgewicht 1 besteht aus einem beispielsweise aus Kunststoff gefertigten Hohlkörper, der über eine in den Figuren nicht näher dargestellt Öffnung mit kleinformatigem Schüttgut, beispielsweise Steinsplitt, gefüllt werden kann. Gleichermaßen wäre es möglich, dass das Ausgleichsgewicht als Gussteil, beispielsweise als Betongussteil oder Graugussteil, ausgebildet ist.

Das Ausgleichsgewicht 1 liegt mit seinem Brückenabschnitt 5 auf der Deckwand 17 des Spülbehälters 14. Durch seine spezielle Formgebung kann es nur nach hinten oder oben vom Spülbehälter 14 abgehoben werden, was durch das Gerätegehäuse verhindert wird. Wegen des relativ hohen Eigengewichts des Ausgleichsgewichts 1 ist eine zusätzliche Befestigung des Ausgleichsgewichts 1 am Spülbehälter 14 oder dem Gerätegehäuse nicht erforderlich.

Wie aus Fig. 3 ersichtlich, ist die Geschirrspülmaschine 13 mit auf Rollen 28 ausziehbaren Einschüben 27 versehen, die jeweils Spülgutkörbe 29 zur Aufnahme von Spülgut 30 tragen. Werden die mit Spülgut 30 beladenen Einschübe 27 aus dem Innenraum 20 des Spülbehälters 14 gezogen, wird der Gewichtsschwerpunkt der Geschirrspülmaschine 13 nach vorne verlagert. Ein Kippen der Geschirrspülmaschine 13 über die untere Vorderkante 22 des Sockels 21 kann durch das im hinteren Bereich der Geschirrspülmaschine 13 befindliche Ausgleichsgewicht 1 verhindert werden. Das Ausgleichsgewicht weist zu diesem Zweck ein Gewicht auf, das im Vergleich zum Gesamtgewicht der Geschirrspülmaschine 13 für diese Aufgabe geeignet gewählt ist. Das Ausgleichsgewicht kann beispielsweise ein Gewicht haben, das wenigstens 10% oder wenigstens 20% des Gesamtgewichts der Geschirrspülmaschine 13 beträgt.

Das Ausgleichsgewicht 1 ermöglicht ein seitlich klammerndes Greifen der Geschirrspülmaschine 13 durch den Greifer eines Klammerstaplers, ohne dass hierbei eine plastische Verformung der seitlichen Gehäusewände des Gerätegehäuses zu befürchten ist. Wird die Geschirrspülmaschine 10 mit einem Klammergreifer an den beiden seitlichen Gehäusewänden des Gerätegehäuses klammernd gegriffen, so nimmt das Ausgleichsgewicht 1 die hierbei einwirkenden mechanischen Kräfte über den ersten Schenkelabschnitt 2 und den zweiten Schenkelabschnitts 3 auf, die ihrerseits über den Brückenabschnitt 5 und den dritten Schenkelabschnitt 4 gegeneinander abgestützt sind. Vorteilhaft liegen die seitlichen Gehäusewände des Gerätegehäuses dem ersten Schenkelabschnitt 2 bzw. dem zweiten Schenkelabschnitt 3 an. Alternativ können sie während des Klammergriffs auch durch elastische Verformung zur Anlage gegen die beiden Schenkelabschnitte 3, 4 gebracht werden.

Da das Ausgleichsgewicht 1 insbesondere mit seinem Brückenabschnitt 5 dem Behandlungsbehälter 14 anliegt, kann durch das Ausgleichsgewicht 1 eine Geräuschdämpfung, das heißt eine Dämpfung von Körperschall der Geschirrspülmaschine 13 erzielt werden.

### Bezugszeichenliste

1 Ausgleichsgewicht
2 erster Abschnitt
3 zweiter Abschnitt
4 dritter Abschnitt
5 Brückenabschnitt
6 erster Verbindungsabschnitt
7 zweiter Verbindungsabschnitt
8 dritter Verbindungsabschnitt
9 vierter Verbindungsabschnitt
10 fünfter Verbindungsabschnitt
11 Hohlraum
12 Schürze
13 Haushaltsstandgerät
14 Behandlungsbehälter
15 erste Seitenwand
16 zweite Seitenwand
17 Deckwand
18 Bodenwand
19 Rückwand
20 Innenraum
21 Sockel
22 untere Vorderkante
23 obere Hinterkante
24 erste obere Längskante
25 zweite obere Längskante
26 Öffnung
27 Einschub
28 Rolle
29 Spülgutkorb
30 Spülgut
31 Leiste

## Patentansprüche

1. Haushaltstandgerät (13) mit wenigstens einem Ausgleichsgewicht (1), das geeignet ist, ein Kippen des Haushaltstandgeräts (13), insbesondere hervorgerufen durch eine Schwerpunktverlagerung, zu verhindern, wobei das Ausgleichsgewicht (1) einen zwischen einem Behandlungsbehälter (14) des Haushaltsstandgeräts (13) und einer ersten Gehäusewand angeordneten ersten Abschnitt (2), einen zwischen dem Behandlungsbehälter (14) und einer der ersten Gehäusewand gegenüberliegenden zweiten Gehäusewand angeordneten zweiten Abschnitt (3) sowie einen die beiden Abschnitte (2, 3) starr miteinander verbindenden Brückenabschnitt (5) umfasst und wobei das Ausgleichsgewicht (1) zwei einander gegenüberliegende Flächen zur Kraftaufnahme aufweist, **dadurch gekennzeichnet, dass** das Ausgleichsgewicht (1) einen zwischen einer rückseitigen Gehäusewand und dem Behandlungsbehälter (14) angeordneten dritten Abschnitt (4) aufweist.

2. Haushaltstandgerät (13) nach Anspruch 1, **dadurch gekennzeichnet, dass** der Brückenabschnitt (5) des Ausgleichsgewichts (1) zwischen dem Behandlungsbehälter (14) und einer oberen Gehäusewand angeordnet ist.

3. Haushaltstandgerät (13) nach einem der Ansprüche 1 bis 2, **dadurch gekennzeichnet, dass** das Ausgleichsgewicht (1) benachbart zu der rückseitigen Gehäusewand angeordnet ist.

4. Haushaltstandgerät (13) nach einem der Ansprüche 1 bis 3, **dadurch gekennzeichnet, dass** an dem dritten Abschnitt (4) des Ausgleichsgewichts (1) eine Schürze (12) angeformt ist.

5. Haushaltstandgerät (13) nach einem der Ansprüche 1 bis 4, **dadurch gekennzeichnet, dass** das Ausgleichsgewicht (1) eine Passform zur äußeren Form des Behandlungsbehälters (14) hat und wenigstens der Brückenabschnitt (5) an dem Behandlungsbehälter (14) flächig anliegt.

6. Haushaltstandgerät (13) nach einem der Ansprüche 1 bis 5, **dadurch gekennzeichnet, dass** das Ausgleichsgewicht (1) in Form eines mit Schüttgut befüllbaren Hohlkörpers ausgebildet ist.

7. Ausgleichsgewicht (1) für ein Haushaltstandgeräts (13) nach einem der Ansprüche 1 bis 6.

## Claims

1. Household standing appliance (13) having at least one balance weight (1) suitable for preventing the Household standing appliance (13) from tipping over, in particular due to a displacement of the centre of gravity, wherein the balance weight (1) comprises a first segment (2) disposed between a treatment container (14) of the Household standing appliance (13) and a first housing wall, a second segment (3) disposed between the treatment container (14) and a second housing wall opposite the first housing wall and a bridge segment (5) connecting the two segments (2, 3) together in a rigid manner and wherein the balance weight (1) has two opposing surfaces for force absorption, **characterised in that** the balance weight (1) comprises a third segment (4) disposed between a rear housing wall and the treatment container (14).

2. Household standing appliance (13) according to claim 1, **characterised in that** the bridge segment (5) of the balance weight (1) is disposed between the treatment container (14) and an upper housing wall.

3. Household standing appliance (13) according to one of claims 1 to 2, **characterised in that** the balance weight (1) is disposed adjacent to a rear housing wall.

4. Household standing appliance (13) according to one of claims 1 to 3, **characterised in that** an apron (12) is formed on the third segment (4) of the balance weight (1).

5. Household standing appliance (13) according to one of claims 1 to 4, **characterised in that** the form of the balance weight (1) is tailored to the outer form of the treatment container (14) and the bridge segment (5) at least lies flat against the treatment container (14).

6. Household standing appliance (13) according to one of claims 1 to 5, **characterised in that** the balance weight (1) is configured in the form of a hollow body that can be filled with bulk solids.

7. Balance weight (1) for a Household standing appliance (13) according to one of claims 1 to 6.

## Revendications

1. Appareil ménager sur pieds (13) comprenant au moins un contrepoids (1) qui est apte à empêcher un renversement de l'appareil ménager sur pieds (13), notamment provoqué par un déplacement du centre de gravité, ledit contrepoids (1) comprenant une première section (2) disposée entre un réservoir de traitement (14) de l'appareil ménager sur pieds (13) et une première paroi de boîtier, une deuxième section (3) disposée entre le réservoir de traitement (14) et une deuxième paroi de bîtier située à l'opposé de la première paroi de boîtier ainsi qu'une section en pont (5) reliant entre elles de manière rigide les deux sections (2, 3), et le contrepoids (1) présentant deux surfaces opposées l'une à l'autre pour la prise de force, **caractérisé en ce que** le contrepoids (1) présente une troisième section (4) disposée entre une paroi de boîtier arrière et le réservoir de traitement (14).

2. Appareil ménager sur pieds (13) selon la revendication 1, **caractérisé en ce que** la section en pont (5) du contrepoids (1) est disposée entre le réservoir de traitement (14) et une paroi de boîtier supérieure.

3. Appareil ménager sur pieds (13) selon l'une quelconque des revendications 1 à 2, **caractérisé en ce que** le contrepoids (1) est disposé de manière avoisinante à la paroi de boîtier arrière.

4. Appareil ménager sur pieds (13) selon l'une quelconque des revendications 1 à 3, **caractérisé en ce qu'**un tablier (12) est formé sur la troisième section (4) du contrepoids (1).

5. Appareil ménager sur pieds (13) selon l'une quelconque des revendications 1 à 4, **caractérisé en ce que** le contrepoids (1) a une forme adaptée à la forme extérieure du réservoir de traitement (14) et **en ce qu'**au moins la section en pont (5) est adjacente au réservoir de traitement (14) de manière plane.

6. Appareil ménager sur pieds (13) selon l'une quelconque des revendications 1 à 5 **caractérisé en ce que** le contrepoids (1) est réalisé en forme d'un corps creux remplissable avec un produit en vrac.

7. Contrepoids (1) pour un appareil ménager sur pieds (13) selon l'une quelconque des revendications 1 à 6.
